# EUROPÄISCHE PATENTSCHRIFT

(11) **EP 3 045 622 B1**
(45) Veröffentlichungstag und Bekanntmachung des Hinweises auf die Patenterteilung: **23.10.2019**
(21) Anmeldenummer: 16150915.3
(22) Anmeldetag: 12.01.2016
(51) Int. Cl.: E05B 47/00, E05B 15/02, E05C 7/04

(54) **VERRIEGELUNGSVORRICHTUNG FÜR EINE TÜR UND/ODER EIN FENSTER**
LOCKING DEVICE FOR A DOOR AND/OR A WINDOW
DISPOSITIF DE VERROUILLAGE DE PORTE ET/OU DE FENETRE

(30) Priorität: 16.01.2015 DE 102015000611
(43) Veröffentlichungstag der Anmeldung: 20.07.2016
(73) Patentinhaber: ASSA ABLOY Sicherheitstechnik GmbH, 72458 Albstadt (DE)
(72) Erfinder: HIRSCHOFF, Oliver, 72461 Albstadt (DE); RITTINGER, Peter, 72474 Benzingen (DE); GUTMANN, Gerhard, 72477 Schwenningen (DE)
(74) Vertreter: Louis Pöhlau Lohrentz

(56) Entgegenhaltungen:
- EP-A1- 2 037 063
- EP-A1- 2 679 750
- WO-A1-2008/094039
- DE-U1-202009 015 385
- FR-A1- 2 653 480

## Beschreibung

Die Erfindung betrifft eine Verriegelungsvorrichtung für eine Tür und/oder ein Fenster nach dem Oberbegriff des Anspruchs 1.

Es sind z. B. aus der EP 2 037 063 B1 Verriegelungsvorrichtungen für eine Tür und/oder ein Fenster bekannt, die mit einem Riegelauswerfer für einen Riegel eines Türschlosses ausgebildet sind, der von einer mit einer Hilfsenergie betreibbaren Antriebsvorrichtung zwischen einer ersten Position und einer zweiten Position angetrieben verfahrbar ist. Der Riegel greift in der ersten Position in eine Riegelaufnahme ein und ist in der zweiten Position aus der Riegelaufnahme zurückgezogen oder umgekehrt.

Auch die DE 20 2009 015 385 U1 beschreibt eine derartige Verriegelungsvorrichtung, die einen einfach aufgebauten Antrieb aufweist. Ein Motor treibt den Riegelaufwerfer in einer Richtung an um einen Riegel zu betätigen. Dabei wird von dem Motor eine Drehfeder vorgespannt, die den Riegelauswerfer dann nach Abschalten des Motors sofort wieder zurückbewegt. Eine längerfristige Entriegelung oder eine gezielte Offenhaltung der Tür ist mit der beschriebenen Vorrichtung nicht möglich.

Bei Ausfall der Hilfsenergie besteht zudem bei derartigen Verriegelungsvorrichtungen oftmals das Problem, dass eine sichere Verriegelung oder Entriegelung nicht in jedem Fall gewährleistet ist.

Aufgabe der vorliegenden Erfindung ist es, eine Verriegelungsvorrichtung für eine Tür und/oder ein Fenster zu schaffen, die universell einsetzbar ist und eine hohe Betriebssicherheit aufweist. Insbesondere soll die Verriegelungsvorrichtung auch bei Ausfall der Hilfsenergie ein sicheres Verriegeln und/oder Entriegeln der Tür ermöglichen.

Erfindungsgemäß wird diese Aufgabe mit einer Verriegelungsvorrichtung nach den Merkmalen des Anspruchs 1 gelöst.

Erfindungsgemäß wird eine Verriegelungsvorrichtung für eine Tür und/oder ein Fenster vorgeschlagen, mit einem als Schlossgegenkasten ausgebildetem Gehäuse, mit einem Riegelaufnahmeraum, in den ein Riegel eines Schlosses zum Verriegeln eines Flügels der Tür und/oder des Fensters eingreift, und mit einem Riegelauswerfer, der von einer Antriebsvorrichtung zwischen einer ersten Position und einer zweiten Position angetrieben verfahrbar ist, wobei in der ersten Position der Riegelauswerfer ein Eingreifen eines Riegels eines Schlosses in den Riegelaufnahmeraum ermöglicht und in der zweiten Position der Riegelauswerfer ein Eingreifen des Riegels eines Schlosses in den Riegelaufnahmeraum verhindert, und wobei der Riegelauswerfer beim Verfahren von der ersten Position in die zweite Position einen Riegel eines Schlosses aus dem Riegelaufnahmeraum verdrängt, und wobei die Antriebsvorrichtung einen fremdenergiebetätigten Aktor und einen von dem Aktor aufladbaren mechanischen Energiespeicher aufweist, wobei vorgeschlagen wird, dass die Antriebsvorrichtung ein schaltbares Halteelement zum Halten und/oder Fixieren des Energiespeichers in seiner aufgeladenen Stellung aufweist.

Somit wird der Energiespeicher in seiner aufgeladenen Stellung gehalten oder fixiert und speichert Antriebsenergie, die über das schaltbare Halteelement gezielt abrufbar ist. Mit dieser gespeicherten Energie des Energiespeichers kann somit zu jedem Zeitpunkt eine Betätigung des Riegelauswerfers und damit ein Entriegeln oder Verriegeln der Tür erfolgen. Insbesondere kann auch bei Ausfall des Aktors oder bei Ausfall von Hilfsenergie eine Betätigung des Riegelauswerfers und damit wahlweise ein sicheres Entriegeln oder Verriegeln der Tür erfolgen. Damit wird eine erhöhte Betriebssicherheit erzielt. Zudem wird durch das Halten oder Fixieren des Energiespeichers über das Halteelement eine längerfristige Aufrechterhaltung eines Verriegelungszustandes bzw. eines Entriegelungszustandes möglich, bspw. im Rahmen einer Tagschaltung oder einer Zutrittskontrolle.

In einer Ausgestaltung kann die Verriegelungsvorrichtung zur Sicherung einer Brandschutztür oder Rauchschutztür verwendet werden, wobei die Verriegelungsvorrichtung einen Brandmelder oder Rauchmelder aufweist und die Antriebsvorrichtung mit dem Brandmelder und/oder dem Rauchmelder verbunden und so ausgebildet ist, dass die Antriebsvorrichtung bei Auslösung eines Brandalarms und/oder Rauchalarms das schaltbare Halteelement löst und den Riegelauswerfer unter Entladung des Energiespeichers in die erste Position verfährt so dass der Riegelauswerfer ein Eingreifen eines Riegels eines Schlosses in den Riegelaufnahmeraum ermöglicht. Damit wird im Brandfall eine sichere Verriegelung der Tür ermöglicht auch wenn die Fremdenergie ausfällt oder Stromausfall herrscht. Insbesondere in Verbindung mit einem in oder an einem Aktivflügel angeordneten selbstverriegelnden Schloss oder einem motorisch verriegelbaren Schloss kann bei Brandalarm oder Rauchalarm eine sichere Verriegelung der Tür erzielt werden.

Weiter kann die Verriegelungsvorrichtung in einer Ausgestaltung zur Sicherung einer Fluchttür in einem Fluchtweg oder Rettungsweg eines Gebäudes verwendet werden, wobei die Verriegelungsvorrichtung eine Nottaste und/oder ein RWS-Terminal zum Auslösen eines Panikalarms und/oder Entriegeln des Flügels der Fluchttüraufweist, wobei die Antriebsvorrichtung mit der Nottaste und/oder dem RWS-Terminal verbunden und so ausgebildet ist, dass die Antriebsvorrichtung bei Betätigung der Nottaste und/oder Auslösung eines Panikalarms das schaltbare Halteelement löst und den Riegelauswerfer unter Entladung des Energiespeichers in die zweite Position verfährt um einen Riegel eines Schlosses aus dem Riegelaufnahmeraum auszuwerfen und somit die Türe zu entriegeln. Damit wird im Notfall oder bei Panik eine sichere Entriegelung der Tür ermöglicht, auch wenn die Fremdenergie ausfällt oder Stromausfall herrscht.

Die Verriegelungsvorrichtung kann vorteilhaft zur Sicherung einer Tür eingesetzt werden, die als Fluchttür und gleichzeitig als Brandschutztür oder Rauchschutztür ausgebildet ist.

Es kann in einer Ausgestaltung vorgesehen sein, den Energiespeicher als Lageenergiespeicher auszubilden. Der Lageenergiespeicher weist eine bewegte Masse auf, die im Gravitationsfeld der Erde zum Speichern von Energie angehoben wird und beim Absenken Energie abgibt.

In einer vorzugsweisen Ausgestaltung kann der Energiespeicher als Federspeicher ausgebildet sein. Weiter kann das schaltbare Halteelement den Federspeicher in seiner aufgeladenen Stellung Halten und/oder Fixieren. Vorzugsweise ist das schaltbare Halteelement so ausgebildet bzw. angeordnet, dass es bei stromlosem Zustand den Federspeicher freigibt. Der Energiespeicher bzw. Federspeicher weist einen Abtrieb auf, der den Riegelauswerfer antreibt.

Es kann in einer für Brandschutz geeigneten Ausgestaltung vorgesehen sein, dass der Federspeicher bzw. der Abtrieb des Federspeichers so ausgebildet bzw. angeordnet ist, dass er den Riegelauswerfer so antreibt bzw. beaufschlagt, dass dieser in seine erste Position verfährt. Damit werden Brandschutzanforderungen erfüllt, indem sichergestellt ist dass die Tür über einen Schlossriegel verriegelbar ist.

Insbesondere kann ein Rauchmelder oder Brandschutzmelder in der Stromversorgungsleitung des Halteelements angeordnet und so ausgebildet sein, dass er im Alarmfall die Stromversorgungsleitung bzw. die Stromzufuhr des Halteelements unterbricht, um den Energiespeicher bzw. Federspeicher freizugeben.

Zudem kann in einer für die Sicherung von Fluchtwegen geeigneten Ausgestaltung vorgesehen sein, dass der Federspeicher bzw. der Abtrieb des Federspeichers so ausgebildet bzw. angeordnet ist, dass er den Riegelauswerfer so antreibt bzw. beaufschlagt, dass dieser in seine zweite Position verfährt. Damit wird ein sicheres Öffnen der Tür ermöglicht, indem sichergestellt ist dass die Tür entriegelt ist und über einen Schlossriegel nicht verriegelt werden kann.

Insbesondere kann eine Nottaste oder ein elektromechanischer Notschalter in der Stromversorgungsleitung des Halteelements angeordnet und so ausgebildet sein, dass er im Alarmfall bzw. bei Betätigung die Stromversorgungsleitung bzw. die Stromzufuhr des Halteelements unterbricht, um den Energiespeicher bzw. Federspeicher freizugeben.

Insbesondere ist die Verriegelungsvorrichtung für Paniktüren und/oder Feuerschutztüren und/oder für entsprechend ausgebildete Fenster einsetzbar. Vorzugsweise entriegelt oder verriegelt die Verriegelungsvorrichtung einen Flügel der Tür und/oder des Fensters bei Unterbrechung oder Ausfall der Hilfsenergie automatisch.

Der Flügel der Tür oder des Fensters kann beispielsweise als drehbar gelagerter Flügel, insbesondere als Anschlagdrehflügel ausgebildet sein.

Bei dem Aktor handelt es sich insbesondere um einen mit Hilfsenergie, beispielsweise mit Elektroenergie betreibbares Aggregat, beispielsweise einen Elektromotor oder einen Elektromagnet, vorzugsweise Hubmagnet, oder einen Piezoantrieb.

Bei dem schaltbaren Halteelement kann es sich um ein mechanisch oder elektronisch oder elektromechanisch schaltbares Halteelement handeln, beispielsweise eine schaltbare Rastvorrichtung oder einen Elektromagnet.

Es kann vorzugsweise für Belange des Brandschutzes vorgesehen sein, dass der Aktor und/oder ein Abtrieb des Aktors mit dem Federspeicher derart verbunden ist, dass er den Federspeicher beim Verfahren des Riegelauswerfers von der ersten Position in die zweite Position auflädt. Dadurch steht ein aufgeladener Federspeicher zur Verfügung, der bei Feueralarm oder im Brandfall den Riegelauswerfer sicher in die erste Position verbringen kann und damit ein Eingreifen des Riegels in den Riegelaufnahmeraum und damit ein Verriegeln der Tür oder des Fensters ermöglicht.

Weiter kann vorgesehen sein, dass das schaltbare Halteelement den Federspeicher in der zweiten Position des Riegelauswerfers hält und/oder fixiert. In der zweiten Position verhindert der Riegelauswerfer ein Eingreifen des Riegels in den Riegelaufnahmeraum und ermöglicht so ein Öffnen der Tür oder des Fensters.

In einer weiteren vorteilhaften Ausbildung kann vorgesehen sein, dass der Federspeicher mit dem Aktor derart verbunden ist dass er den Aktor beim Verfahren des Riegelauswerfers von der zweiten Position in die erste Position unterstützt und sich dabei zumindest teilweise entlädt.

Weiter kann vorgesehen sein, dass das schaltbare Halteelement den Federspeicher in seiner aufgeladenen Stellung hält und/oder fixiert, während nur der Aktor den Riegelauswerfer von der zweiten Position in die erste Position verfährt. Dies reduziert bei normalem Betrieb die durch den Aktor aufzuwendende Kraft.

Es kann auch vorgesehen sein, dass nur der Federspeicher oder ein Abtrieb des Federspeichers den Riegelauswerfer nach Lösen des schaltbaren Halteelements von der zweiten Position in die erste Position verbringt. Dadurch wird insbesondere im Brandfall ein sicheres Verriegeln des Flügels ermöglicht, indem der Riegel des Schlosses sicher in den Riegelaufnahmeraum eingreifen kann.

In einer vorteilhaften Ausführung für Panik- und/oder Fluchttüren kann vorgesehen sein, dass der Aktor und/oder ein Abtrieb des Aktors mit dem Federspeicher derart verbunden ist, dass er den Federspeicher beim Verfahren des Riegelauswerfers von der zweiten Position in die erste Position auflädt. Dadurch steht ein aufgeladener Federspeicher zur Verfügung, der im Panikfall den Riegelauswerfer sicher in die zweite Position verbringen kann.

Das schaltbare Halteelement kann beispielsweise den Federspeicher in der ersten Position des Riegelauswerfers in einer aufgeladenen Stellung halten und/oder fixieren. In der ersten Position ermöglicht der Riegelauswerfer ein Eingreifen des Riegels in den Riegelaufnahmeraum und ermöglicht so ein Verriegeln der Tür oder des Fensters.

Vorzugsweise ist vorgesehen, dass der Federspeicher mit dem Aktor derart verbunden ist dass er den Aktor beim Verbringen des Riegelauswerfers von der ersten Position in die zweite Position unterstützt und sich dabei zumindest teilweise entlädt.

Es kann weiter vorgesehen sein, dass das Halteelement den Federspeicher in aufgeladener Stellung hält und/oder fixiert, während nur der Aktor den Riegelauswerfer von der ersten Position in die zweite Position verfährt. Dies reduziert bei normalem Betrieb die durch den Aktor aufzuwendende Kraft.

Es kann auch vorgesehen sein, dass nach Lösen des Halteelements nur der Federspeicher oder ein Abtrieb des Federspeichers den Riegelauswerfer von der ersten Position in die zweite Position verfährt. Bei dieser Ausführung ist der Aktor nicht beteiligt, um den Riegelauswerfer von der ersten Position in die zweite Position zu verfahren und behindert so auch nicht den Antrieb durch den Federspeicher.

Es kann vorgesehen sein, dass die Antriebsvorrichtung mit dem Riegelauswerfer über ein selbsthemmendes Getriebe verbunden ist, insbesondere dass der Aktor und/oder der Federspeicher mit dem Riegelauswerfer über ein selbsthemmendes Getriebe verbunden ist bzw. sind. Somit wird ein erhöhter Einbruchschutz erzielt indem verhindert wird, dass der Riegelauswerfer einfach überdrückbar ist.

Es kann weiter vorgesehen sein, dass der Aktor als elektrischer Hubmagnet ausgebildet ist.

In einer alternativen Ausbildung kann vorgesehen sein, dass der Aktor als elektrischer Motor, insbesondere als elektrischer Motor mit Drehabtrieb ausgebildet ist.

Die Verriegelungsvorrichtung mit elektrischem Motor kann so ausgebildet sein, dass der elektrische Motor mit Drehabtrieb eine Spindel mit Außengewinde dreht, auf der eine mit dem Riegelauswerfer zusammenwirkende Spindelmutter linear verschiebbar geführt ist.

Der Federspeicher kann in einer Ausführung eine als Drehfeder ausgebildete Feder aufweisen, die mit dem Drehabtrieb des Motors oder der Spindel einerseits und einem gehäusefesten Anschlag andererseits verbunden ist.

Das schaltbare Halteelement kann so ausgebildet sein, dass es eine Drehung der Spindel blockiert und/oder freigibt. Damit wird ein Entladen des Federspeichers verhindert.

Das schaltbare Halteelement kann als elektrischer Magnet oder als bestrombare Spule, insbesondere Haftmagnet ausgebildet sein.

Es kann in einer Ausgestaltung vorgesehen sein, dass auf dem Spindelabtrieb des Motors eine Spindelmutter geführt ist und die Spindelmutter zwei auf der Spindel linear geführte Teile aufweist, die wahlweise voneinander trennbar und/oder miteinander verbindbar sind, wobei ein Teil der Spindelmutter als elektrischer Haftmagnet ausgebildet ist und der andere Teil der Spindelmutter als mit dem elektrisch schaltbaren Haftmagnet zusammenwirkende Gegenplatte ausgebildet ist. Die Gegenplatte kann mit dem Riegelauswerfer direkt oder über ein Getriebe verbunden sein. Bei eingeschaltetem Haftmagnet wird die Gegenplatte und damit der Riegelauswerfer über den Spindelabtrieb angetrieben.

Bei ausgeschaltetem Haftmagnet ist die Gegenplatte von dem Spindeltrieb getrennt, vorzugsweise ist die Gegenplatte bei ausgeschaltetem Halteelement unabhängig von dem ersten Teil der Spindelmutter in axialer Richtung der Spindel bewegbar.

In einer Ausgestaltung kann eine Feder des Federspeichers als Zug- oder Druckfeder ausgebildet sein und zwischen einem gehäusefesten Anschlag und der Gegenplatte angeordnet sein. Dadurch kann die Feder bei ausgeschaltetem Haftmagnet die Gegenplatte und damit den Riegelauswerfer bewegen.

Es kann in einer Ausgestaltung vorgesehen sein, dass eine Feder des Federspeichers als Druckfeder ausgebildet ist und zwischen dem ersten Teil der Spindelmutter, insbesondere dem elektrisch schaltbaren Haftmagnet, und dem zweiten Teil der Spindelmutter, insbesondere der Gegenplatte, angeordnet ist.

Weiter kann vorgesehen sein, dass die Gewindespindel in ihrem Inneren einen Aufnahmeraum aufweist, der zumindest teilweise von einer Außenwand der Gewindespindel umschlossen ist und die Feder in diesem Aufnahmeraum angeordnet ist.

Die Gewindespindel kann im Bereich des Aufnahmeraums eine oder mehrere Ausnehmungen in ihrer Außenwand aufweisen, durch die ein Teil der Gegenplatte und/oder ein Teil des Elektromagnets hindurchgreifen, um mit der Feder zusammenzuwirken, oder durch die ein Anschluss der Feder hindurchgreift, um mit der Gegenplatte und/oder dem Elektromagnet zusammenzuwirken.

In einer vorteilhaften Ausgestaltung kann vorgesehen sein, dass die Verriegelungseinrichtung eine Steuereinrichtung umfasst, oder mit einer Steuereinrichtung verbunden ist, die mit dem Riegelauswerfer oder der Antriebseinrichtung des Riegelauswerfers verbunden ist und diesen steuert. Die Steuereinrichtung kann einen Eingang oder mehrere Eingänge aufweisen, um einen Sensor, beispielsweise einen Schließlagensensor und/oder einen Brandmelder und/oder Rauchmelder und/oder eine Brandmeldezentrale anzuschließen. Weiter kann die Steuereinrichtung einen Eingang oder mehrere Eingänge aufweisen, um eine Nottaste und/oder ein RWS-Terminal bzw. Fluchtwegterminal und/oder eine Gebäudeleitzentrale anzuschließen. Bei Vorliegen eines Alarms steuert die Steuerzentrale das Halteelement des Federspeichers und/oder die Antriebseinrichtung des Riegelauswerfers entsprechend an um den Riegelauswerfer in seine erste Position oder in seine zweite Position zu verfahren.

Weiter kann die Steuereinrichtung eine Berechtigungsvorrichtung aufweisen oder mit einer Berechtigungsvorrichtung verbunden sein. Die Berechtigungsvorrichtung ist zur Eingabe und/oder Verifikation eines Berechtigungscodes ausgebildet. Als Berechtigungsvorrichtung kann eine Zutrittskontrollanlage und/oder ein Schlüsselschalter und/oder ein RFID-Leser dienen. Die Steuereinrichtung kann so ausgebildet sein, dass sie bei vorliegen eines korrekten bzw. verifizierten Berechtigungscodes eine kurzzeitige oder dauernde Freischaltung und/ oder eine Entriegelung der Tür steuert.

Weiter kann die Steuereinrichtung so ausgebildet sein, dass sie eine Tagesschaltung ermöglicht, indem sie den Riegelauswerfer für die Dauer der Tagesschaltung in seine zweite Position fährt und dadurch die Tür entriegelt.

Die Erfindung wird nun anhand von Ausführungsbeispielen näher erläutert. Es zeigen
- Fig. 1 bis 4: ein erstes Ausführungsbeispiel der erfindungsgemäßen Verriegelungsvorrichtung;
- Fig. 5 bis 8: ein zweites Ausführungsbeispiel der erfindungsgemäßen Verriegelungsvorrichtung;
- Fig. 9 bis 12: ein drittes Ausführungsbeispiel der erfindungsgemäßen Verriegelungsvorrichtung;
- Fig. 13 u. 14: Die erfindungsgemäße Verriegelungsvorrichtung, montiert an einer Tür.

Die Fig. 1 zeigt eine Verriegelungsvorrichtung 1, umfassend einen in einem Gehäuse 16 eines Gegenkastens angeordneten Riegelaufnahmeraum 11 für einen Riegel 21 eines in einer Tür 3 montierten Türschlosses 2, einen Riegelauswerfer 12, eine aus einem Elektromotor 131 und einer Druckfeder 132 gebildete Antriebsvorrichtung 13 sowie ein aus einer Spule 141 und einer Magnet-Gegenplatte 142 gebildetes Halteelement 14. Die Spule 141 weist an ihrem der Magnet-Gegenplatte 142 abgewandten Endabschnitt eine Spulenverlängerung 141v auf.

Das Gehäuse 16 des Gegenkastens kann in einem Türrahmen oder in einem Passivflügel einer Tür aufliegend oder eingeschoben montiert werden. Er wirkt mit einem in einem Drehflügel oder Aktivflügel montierten Türschloss 2 zusammen, dass als auf dem Türflügel aufliegendes Schloss oder Einsteckschloss ausgeführt sein kann. Um eine sichere Verriegelung zu erzielen wird ein selbstverriegelndes Türschloss 2 verwendet. Das bedeutet, dass der Schlossriegel 21 selbsttätig ausgeschlossen wird, wenn der Flügel der Tür in Schließlage kommt. Der Schlossriegel 21 kann motorisch angetrieben oder über eine Feder ausgeschlossen werden.

Die Verriegelungsvorrichtung 1 weist im Bereich des Gegenkastens ein Schließblech 15 auf, das mit einem Gehäuse 16 starr verbunden ist.

Die Verriegelungsvorrichtung 1 ist in einer Türzarge 4 so angeordnet, dass der Riegel 21 des Türschlosses 2 und der Riegelaufnahmeraum 11 der Verriegelungsvorrichtung 1 miteinander fluchten und das Schließblech 15 mit der Seitenkante der Türzarge 4 bündig abschließt.

Der Riegelauswerfer 12 ist in dem Riegelaufnahmeraum 11 angeordnet und als ein einarmiger Hebel mit einem Lagerzapfen 121 ausgebildet, dessen Drehachse 122 mit der Längsachse des Lagerzapfens 121 fluchtet. Der Lagerzapfen 121 gleitet in einer ersten Kulisse 171 eines Kulissenschiebers 17, der parallel zu der Längserstreckung des Schließblechs 15 verschiebbar ist. Der Riegelauswerfer 12 weist eine Kulisse 123 auf, in der ein durch eine U-Feder 124 belasteter Führungsstift 125 gleitet. Die Kulisse 123 ist von dem Lagerzapfen 121 beabstandet angeordnet und tangential zu dem Schwenkbogen des Riegelauswerfers 12 ausgerichtet. Der Führungsstift 125 greift in eine zweite Kulisse 172 des Kulissenschiebers 17 ein. Sowohl die erste Kulisse 171 als auch die zweite Kulisse 172 sind Z-förmig ausgebildet, wobei die Endabschnitte parallel zum Verschiebungsweg des Kulissenschiebers 17 angeordnet sind und durch einen schräg verlaufenden Mittenabschnitt verbunden sind. Im Weiteren werden die beiden dem Schließblech 15 abgewandten Endabschnitte der Kulissen 171 und 172 als erste Endabschnitte und die beiden dem Schließblech 15 zugewandten Endabschnitte der Kulissen 171 und 172 als zweite Endabschnitte bezeichnet.

Wenn der Kulissenschieber 17, wie in Fig. 2 dargestellt, durch Aktivierung des weiter unten näher beschriebenen Elektromotors 131 in der durch einen Pfeil bezeichneten Richtung verschoben wird, gleitet der Lagerzapfen 121 des Riegelauswerfers 12 aus dem ersten Endabschnitt der ersten Kulisse 171 in den zweiten Endabschnitt der ersten Kulisse 171, und der Führungsstift 125 gleitet aus dem ersten Endabschnitt der zweiten Kulisse 172 in den zweiten Endabschnitt der zweiten Kulisse 172, wobei der Riegelauswerfer 12 um die Drehachse 122 so verschwenkt wird, dass sein Endabschnitt aus dem Riegelaufnahmeraum 11 austritt. Der Riegelauswerfer 12 treibt damit den Riegel 21 des Türschlosses 2 aus dem Riegelaufnahmeraum 11 aus, so dass die Tür 3 geöffnet werden kann.

Der Kulissenschieber 17 ist mit einem Mitnehmer 173 starr verbunden, der mit dem Abtrieb eines Aktors bzw. des Elektromotors 131 zusammenwirkt. Der Abtrieb weist ein Spindelgetriebe bzw. Schraubgetriebe 133 auf. Das Schraubgetriebe 133 weist eine rohrförmige Spindel 133s mit Außengewinde auf, die mit der Abtriebsachse des Aktors bzw. des Elektromotors 131 drehstarr verbunden ist. Auf der Spindel 133s ist eine Spuleneinheit gelagert, bestehend aus einer Spule 141 mit Spulenverlängerung 141v. Die Spuleneinheit 141, 141v ist als Spindelmutter ausgebildet. Sie ist über eine Nase in einer Längsnut des Gehäuses 16 des Schlossgegenkastens undrehbar und in Längsrichtung verschiebbar gelagert. Die Spuleneinheit 141, 141v weist ein Innengewinde auf und wird bei einer Drehung der Spindel 133s entlang dieser bewegt.

Eine magnetische Gegenplatte 142 ist auf der Spindel 133s längsverschiebbar gelagert und mit dem Mitnehmer 173 verbunden. In dem Schaft der Spindel 133s ist die als eine Schraubendruckfeder ausgebildete Druckfeder 132 angeordnet. Die Druckfeder 132 bildet einen Federspeicher 132, der über ein schaltbares Halteelement 14 in seiner aufgeladenen Stellung gehalten wird. Das schaltbare Halteelement 14 weist eine als Elektromagnet wirkende, bestrombare Spule 141 auf, die mit der magnetisierbaren Gegenplatte 142 zusammenwirkt. Die Druckfeder 132 ist zwischen der Magnet-Gegenplatte 142 und der Spulenverlängerung 141v abgestützt. Bei gespannter Druckfeder 132 liegt die Magnet-Gegenplatte 142 an der Spule 141 an. Durch bestromen der Spule 141 wird dann die Gegenplatte 142 gehalten und die Druckfeder 132 bleibt in ihrer gespannten Lage. So lange das Halteelement 14 bzw. die Spule 141 bestromt ist, wird die magnetische Gegenplatte 142 zusammen mit der Spuleneinheit 141, 141v bewegt und der Federspeicher bleibt geladen.

Bei bestromter Spule 141 und in einer ersten Drehrichtung bestromtem Elektromotor 131 wird die Spindel 133s in eine erste Richtung gedreht. wobei die mit der Magnet-Gegenplatte 142 verbundene Kulisse 123 in Richtung auf den Elektromotor 131 bewegt und der Riegelauswerfer 12 ausgefahren wird, wie in Fig. 2 dargestellt. Figur 2 zeigt die zweite Position des Riegelauswerfers, bei der ein Eingreifen eines Schlossriegels in den Riegelaufnahmeraum verhindert wird. Sobald der Riegelauswerfer 12 vollständig ausgefahren ist, wird der Elektromotor 131 abgeschaltet, wobei in den Fig. 1 bis 4 nicht dargestellte Sensoren, die mit einer nicht dargestellten Motorsteuerung verbunden sind, die Abschaltung des Elektromotors 131 auslösen.

Um den Riegelauswerfer wieder zurück in die erste Position zu verfahren, die in Figur 1 dargestellt ist, wird der Elektromotor 131 bei bestromter Spule 141 in entgegengesetzter Drehrichtung betrieben.

Fig. 3 zeigt den Betriebszustand mit ausgeschaltetem bzw. unbestromtem Halteelement 14. Die Spule 141 des Halteelements 14 ist stromlos, so dass die Gegenplatte 142 freigegeben ist und durch die sich entspannende Druckfeder 132 von der Spule fortbewegt wird. Dabei wird der Kulissenschieber 17 in die in Fig. 1 dargestellte Ausgangslage, also die erste Position gebracht, in der der Riegelauswerfer 12 in den Riegelaufnahmeraum 11 eingezogen ist. Damit wird ein Eingreifen des Schlossriegels in den Riegelaufnahmeraum 11 ermöglicht und die Tür bzw. der Türflügel kann verriegelt werden. Diese Funktion ist für den Brandschutz vorteilhaft, da so ermöglicht wird, dass auch bei Stromausfall ein Verschließen der Tür möglich ist.

Zur Wiederherstellung des in Fig. 1 dargestellten Ausgangszustandes der Verriegelungsvorrichtung 1 wird die Spule 141 wieder bestromt und der Elektromotor 131 wird in einer der ersten Drehrichtung entgegengesetzten zweiten Drehrichtung bestromt, so dass die Spule 141 in Richtung auf die Magnet-Gegenplatte 142 bewegt wird. Dabei wird die Druckfeder 132 wieder gespannt (Fig. 4). In der Endlage, also bei aufgeladener Druckfeder 132 bzw. aufgeladenem Federspeicher 13 wird die Magnet-Gegenplatte 142 wieder mit der Spule 141 durch Magnetkraft verbunden und damit der Federspeicher 13 in seiner aufgeladenen Stellung gehalten bzw. fixiert.

Das in den Fig.5 bis 8 dargestellte zweite Ausführungsbeispiel unterscheidet sich von dem vorstehend beschriebenen Ausführungsbeispiel im Wesentlichen dadurch, dass die Druckfeder 132 zwischen dem Kulissenschieber 17 und einem Absatz der als eine Motorspindel ausgebildeten Gewindeschraube 133s angeordnet ist.

Beim Zurückfahren des Kulissenschiebers 17 durch Bestromung des Elektromotors 131 in der ersten Drehrichtung werden bei bestromter Spule 141 die Druckfeder 132 gespannt und der Riegelauswerfer 12 aus dem Riegelaufnahmeraum 11 geschwenkt, wie in Fig. 6 dargestellt.

Bei unbestromter Spule 141 wird die Magnet-Gegenplatte 142 von der Spule 141 gelöst, und die Druckfeder 132 drückt den Kulissenschieber 17 wieder in seine Ausgangsposition, in der der Riegelauswerfer 12 wieder in dem Riegelaufnahmeraum 11 anliegt (Fig. 7).

Zur Wiederherstellung des in Fig. 5 dargestellten Ausgangszustandes der Verriegelungsvorrichtung 1 wird die Spule 141 wieder bestromt und der Elektromotor 131 wird in der zweiten Drehrichtung bestromt, so dass die Spule 141 in Richtung auf die Magnet-Gegenplatte 142 bewegt wird und auf der Magnet-Gegenplatte 142 fixiert wird. Die Druckfeder 132 ist noch entspannt (Fig. 8).

Die Fig. 9 bis 12 zeigen ein drittes Ausführungsbeispiel der Verriegelungsvorrichtung 1. Anstelle des mit einem rotierenden Abtrieb ausgebildeten Elektromotors 131 ist ein Antrieb mit linearem Abtrieb 131a vorgesehen, beispielsweise ein elektrischer Linearmotor oder ein elektrischer Zugmagnet. In dem in Fig. 9 bis 12 dargestellten Ausführungsbeispiel ist ein elektrischer Linearmotor 131l vorgesehen, dessen den Abtrieb 131a bildender Läufer als ein Permanentmagnet ausgebildet ist oder zumindest einen oder mehrere Permanentmagnete aufweist. Der Abtrieb 131a des Linearmotors 131l ist mit der Spule 141 starr verbunden. Als Kraftspeicher ist anstelle einer Druckfeder eine Zugfeder 132z vorgesehen, die an dem Gehäuse 16 und an der Magnet-Gegenplatte 142 an Zapfen aufgehängt ist.

Figur 9 zeigt die erste Position des Riegelauswerfers 12, in der der Schlossriegel 21 in den Riegelaufnahmeraum eingreifen kann.

Fig. 10 zeigt die zweite Position des Riegelauswerfers 12, in der der Schlossriegel 21 in das Türschloss 2 zurückgedrängt ist und ein Eingreifen des Schlossriegels in den Riegelaufnahmeraum durch den Riegelauswerfer 12 verhindert wird. In Figur 10 ist die Spule 141 bestromt, und der Linearmotor 131l ist in einer ersten Linearrichtung bestromt. Infolgedessen ist die Kulisse 123 in Richtung auf den Linearmotor 131l bewegt und die als Schraubenzugfeder ausgebildete Zugfeder 132z gespannt.

In Fig. 11 sind sowohl die Spule 141 als auch der Linearmotor 131l nicht bestromt. Die Zugfeder 132z hat den Kulissenschieber 17 wieder in seine Ausgangslage gebracht, wobei der Riegelauswerfer 12 wieder im Riegelaufnahmeraum 11 anliegt.

In Fig. 12 ist die Spule 141 wieder bestromt, und der Linearmotor 131l ist in der zweiten Linearrichtung bestromt, so dass der in Fig. 9 dargestellte Ausgangszustand der Verriegelungsvorrichtung 1 wieder erreicht ist.

In Figur 13 ist die in den vorhergehenden Ausführungsbeispielen beschriebene Verriegelungsvorrichtung 1 an einer Brandschutztür 3 montiert dargestellt. Die Brandschutztür 3 weist einen über Bänder 32 drehbar gelagerten Anschlagflügel auf. In dem Flügel 31 ist ein selbstverriegelndes Türschloss 2 als Einsteckschloss montiert. An der Türzarge ist dem Einsteckschloss gegenüberliegend der Schlossgegenkasten 16 mit der Antriebsvorrichtung 13 und dem Riegelaufnahmeraum 11 montiert.

Oberhalb des Türflügels 31 ist ein Brandmelder 5 angebracht, der mit dem Schlossgegenkasten 16 bzw. der Antriebseinrichtung 13 verbunden ist. Bei Auslösung eines Brandalarms steuert der Brandmelder den Riegelauswerfer des Schlossgegenkastens an, so dass dieser in seine erste Position fährt um ein Eingreifen des Schlossriegels in den Riegelaufnahmeraum 11 und damit ein Verriegeln der Tür 3 zu ermöglichen.

In Figur 14 ist die in den vorhergehenden Ausführungsbeispielen beschriebene Verriegelungsvorrichtung 1 in einem Rettungsweg eines Gebäudes an einer Fluchttür 3 montiert dargestellt. Die Fluchttür 3 weist einen über Bänder 32 drehbar gelagerten Anschlagflügel 31 auf. In dem Flügel 31 ist ein selbstverriegelndes Türschloss 2 als Einsteckschloss montiert. An der Türzarge ist dem Einsteckschloss gegenüberliegend der Schlossgegenkasten 16 mit der Antriebsvorrichtung 13 und dem Riegelaufnahmeraum 11 montiert.

An einer Wand im Bereich der Tür ist ein RWS-Terminal 6 (**R**ettungs**w**eg**s**icherungs-Terminal) angebracht, der mit dem Schlossgegenkasten 16 bzw. der Antriebseinrichtung 13 verbunden ist. Das RWS- Terminal 6 weist eine Nottaste 61 auf, die mit dem Schlossgegenkasten 16 bzw. der Antriebseinrichtung 13 verbunden ist. Bei Auslösung eines Panikalarms durch Betätigen der Nottaste 61 steuert das RWS-Terminal 6 den Riegelauswerfer des Schlossgegenkastens 16 an, so dass dieser in seine zweite Position fährt um den Schlossriegels aus dem Riegelaufnahmeraum 11 in das Türschloss zurückzudrängen und damit die Tür 3 zu entriegeln. Anschließend kann die Tür 3 über den Türdrücker geöffnet und als Fluchtweg zum Verlassen des Gebäudes benutzt werden.

### Bezugszeichenliste

- 1: Verriegelungsvorrichtung
- 11: Riegelaufnahmeraum
- 12: Riegelauswerfer
- 121: Lagerzapfen
- 122: Drehachse
- 123: Kulisse
- 124: U-Feder
- 125: Führungsstift
- 13: Antriebsvorrichtung
- 131: Elektromotor
- 131l: elektrischer Linearmotor
- 131a: Abtrieb
- 132: Druckfeder
- 132z: Zugfeder
- 133: Schraubgetriebe
- 133s: Spindel
- 14: Halteelement
- 141: Spule
- 141v: Spulenverlängerung
- 142: Magnet-Gegenplatte
- 15: Schließblech
- 16: Gehäuse / Gegenkasten
- 17: Kulissenschieber
- 171: erste Kulisse
- 172: zweite Kulisse
- 173: Mitnehmer

- 2: Türschloss
- 21: Riegel
- 22: Drücker

- 3: Tür
- 31: Türflügel
- 32: Türband
- 4: Türzarge
- 5: Brandmelder
- 6: RWS-Terminal
- 61: Nottaste

## Patentansprüche

1. Verriegelungsvorrichtung (1) für eine Tür (3) und/oder ein Fenster,
mit einem als Schlossgegenkasten ausgebildetem Gehäuse (16),
mit einem Riegelaufnahmeraum (11), in den ein Riegel (21) eines Schlosses (2) zum Verriegeln eines Flügels (31) der Tür (3) und/oder des Fensters eingreift,
und mit einem Riegelauswerfer (12), der von einer Antriebsvorrichtung (13) zwischen einer ersten Position und einer zweiten Position angetrieben verfahrbar ist,
wobei in der ersten Position der Riegelauswerfer (12) ein Eingreifen eines Riegels (21) eines Schlosses (2) in den Riegelaufnahmeraum (11) ermöglicht und in der zweiten Position der Riegelauswerfer (12) ein Eingreifen des Riegels (21) eines Schlosses (2) in den Riegelaufnahmeraum (11) verhindert, und
wobei der Riegelauswerfer (12) beim Verfahren von der ersten Position in die zweite Position einen Riegel (21) eines Schlosses (2) aus dem Riegelaufnahmeraum (11) verdrängt, und
wobei die Antriebsvorrichtung (13) einen fremdenergiebetätigten Aktor (131, 131l) und einen von dem Aktor (131, 131l) aufladbaren mechanischen Energiespeicher (132, 132z) aufweist,
**dadurch gekennzeichnet,**
**dass** die Antriebsvorrichtung (13) ein schaltbares Halteelement (14) zum Halten und/oder Fixieren des Energiespeichers (132, 132l) in seiner aufgeladenen Stellung aufweist.

2. Verriegelungsvorrichtung nach Anspruch 1,
mit einem Brandmelder (5) und/oder einem Rauchmelder, um im Brandfall und/oder bei Auftreten von Rauch einen Brandalarm oder Rauchalarm auszulösen,
**dadurch gekennzeichnet,**
**dass** die Antriebsvorrichtung (13) mit dem Brandmelder (5) und/oder dem Rauchmelder verbunden und so ausgebildet ist, dass die Antriebsvorrichtung (13) bei Auslösung eines Brandalarms und/oder Rauchalarms das schaltbare Halteelement (14) löst und den Riegelauswerfer (12) unter Entladung des Energiespeichers in die erste Position verfährt.

3. Verriegelungsvorrichtung nach Anspruch 1,
mit einer Nottaste (61) und/oder einem RWS-Terminal (6) zum Auslösen eines Panikalarms und/oder Entriegeln des Flügels (31),
**dadurch gekennzeichnet,**
**dass** die Antriebsvorrichtung (13) mit der Nottaste (61) und/oder dem RWS-Terminal (6) verbunden und so ausgebildet ist, dass die Antriebsvorrichtung (13) bei Betätigung der Nottaste (61) und/oder Auslösung eines Panikalarms das schaltbare Halteelement (14) löst und den Riegelauswerfer (12) unter Entladung des Energiespeichers in die zweite Position verfährt.

4. Verriegelungsvorrichtung nach einem der vorhergehenden Ansprüche,
**dadurch gekennzeichnet,**
**dass** der Energiespeicher als Federspeicher ausgebildet ist, und der fremdenergiebetätigte Aktor (131, 131l) und/oder ein Abtrieb des fremdenergiebetätigten Aktors mit dem Federspeicher (132, 132z) derart verbunden ist, dass er den Federspeicher (132, 132z) beim Verfahren des Riegelauswerfers (12) von der ersten Position in die zweite Position auflädt, und vorzugsweise vorgesehen ist, dass der Federspeicher (132, 132z) mit dem Aktor derart verbunden ist dass er den Aktor (131, 131l) beim Verfahren des Riegelauswerfers (12) von der zweiten Position in die erste Position unterstützt und sich dabei zumindest teilweise entlädt.

5. Verriegelungsvorrichtung nach Anspruch 4,
**dadurch gekennzeichnet,**
**dass** das schaltbare Halteelement (14) den Federspeicher (132, 132z) in seiner aufgeladenen Stellung hält und/oder fixiert, während nur der Aktor (131, 131l) den Riegelauswerfer (12) von der zweiten Position in die erste Position verfährt und/oder dass nur der Federspeicher (132, 132z) und/oder ein Abtrieb des Federspeichers (132, 132z) den Riegelauswerfer (12) nach Lösen des schaltbaren Halteelements (14) von der zweiten Position in die erste Position verbringt.

6. Verriegelungsvorrichtung nach einem der Ansprüche 1 bis 3,
**dadurch gekennzeichnet,**
**dass** der Energiespeicher als Federspeicher ausgebildet ist, und der Aktor (131, 131l) und/oder ein Abtrieb des Aktors mit dem Federspeicher (132, 132z) derart verbunden ist, dass er den Federspeicher (132, 132z) beim Verfahren des Riegelauswerfers (12) von der zweiten Position in die erste Position auflädt, wobei vorzugsweise vorgesehen ist, dass der Federspeicher (132, 132z) mit dem Aktor derart verbunden ist dass er den Aktor (131, 131l) beim Verbringen des Riegelauswerfers (12) von der ersten Position in die zweite Position unterstützt und sich dabei zumindest teilweise entlädt.

7. Verriegelungsvorrichtung nach Anspruch 6,
**dadurch gekennzeichnet,**
**dass** das Halteelement (14) den Federspeicher (132, 132z) in aufgeladener Stellung hält und/oder fixiert, während nur der Aktor (131, 131l) und/oder ein Abtrieb des Aktors den Riegelauswerfer (12) von der ersten Position in die zweite Position verfährt, und/oder dass nach Lösen des Halteelements (14) nur der Federspeicher (132, 132z) und/oder ein Abtrieb des Federspeichers den Riegelauswerfer (12) von der ersten Position in die zweite Position verfährt.

8. Verriegelungsvorrichtung nach einem der vorangehenden Ansprüche,
**dadurch gekennzeichnet,**
**dass** die Antriebsvorrichtung (13) mit dem Riegelauswerfer (12) über ein selbsthemmendes Getriebe (133) verbunden ist, insbesondere dass der Aktor (131) und/oder der Federspeicher (132) mit dem Riegelauswerfer (12) über ein selbsthemmendes Getriebe (133) verbunden ist bzw. sind.

9. Verriegelungsvorrichtung nach einem der vorangehenden Ansprüche,
**dadurch gekennzeichnet,**
**dass** der Aktor entweder als elektrischer Hubmagnet ausgebildet ist, oder dass der Aktor als elektrischer Motor, insbesondere als elektrischer Motor mit Drehabtrieb (131) ausgebildet ist, der eine Spindel (133s) mit Außengewinde dreht, auf der eine mit dem Riegelauswerfer (12) zusammenwirkende Spindelmutter (141, 141v) linear verschiebbar geführt ist.

10. Verriegelungsvorrichtung nach Anspruch 9,
**dadurch gekennzeichnet,**
**dass** der Federspeicher eine als Drehfeder ausgebildete Feder aufweist, die mit dem Drehabtrieb des Motors (131) oder der Spindel (133s) einerseits und einem gehäusefesten Anschlag andererseits verbunden ist, wobei vorzugsweise vorgesehen ist, dass das schaltbare Halteelement (14) eine Drehung der Spindel (133s) blockiert und/oder freigibt.

11. Verriegelungsvorrichtung nach einem der vorhergehenden Ansprüche,
**dadurch gekennzeichnet,**
**dass** das schaltbare Halteelement (14) als elektrischer Magnet, insbesondere Haftmagnet mit bestrombarer Spule (141) und Gegenplatte (142) ausgebildet ist.

12. Verriegelungsvorrichtung nach einem der Ansprüche 9 bis 11,
**dadurch gekennzeichnet,**
**dass** die Spindelmutter (141, 141v) zwei Teile aufweist, die wahlweise voneinander trennbar und/oder miteinander verbindbar sind, wobei ein erster Teil der Spindelmutter (141, 141v) als elektrischer Haftmagnet (141) ausgebildet und der zweite Teil als mit dem Magnet (141) zusammenwirkende Gegenplatte (142) ausgebildet ist, und vorzugsweise vorgesehen ist, dass die Gegenplatte (142) mit dem Riegelauswerfer (12) direkt oder über ein Getriebe verbunden ist.

13. Verriegelungsvorrichtung nach einem der Ansprüche 9 bis 12,
**dadurch gekennzeichnet,**
**dass** die Gegenplatte (142) bei ausgeschaltetem Halteelement (14) unabhängig von dem ersten Teil der Spindelmutter (133m) in axialer Richtung der Spindel bewegbar ist.

14. Verriegelungsvorrichtung nach einem der Ansprüche 9 bis 13,
**dadurch gekennzeichnet,**
**dass** eine Feder des Federspeichers als Zug- oder Druckfeder (132, 132z) ausgebildet ist und zwischen einem gehäusefesten Anschlag und der Gegenplatte (142) angeordnet ist, oder dass
eine Feder des Federspeichers als Druckfeder (132) ausgebildet ist und zwischen dem Haftmagnet (141) und der Gegenplatte (142) angeordnet ist.

15. Verriegelungsvorrichtung nach Anspruch 14,
**dadurch gekennzeichnet,**
**dass** die Gewindespindel (133s) in ihrem Inneren einen Aufnahmeraum aufweist, der zumindest teilweise von einer Außenwand der Gewindespindel (133s) umschlossen ist und die Druckfeder (132) in diesem Aufnahmeraum angeordnet ist, wobei vorzugsweise vorgesehen ist, dass die Gewindespindel (133s) im Bereich des Aufnahmeraums eine oder mehrere Ausnehmungen in ihrer Außenwand aufweist, durch die ein Teil der Gegenplatte (142) und/oder ein Teil des Elektromagnets (141) hindurchgreifen, um mit der Druckfeder (132) zusammenzuwirken oder mit der Druckfeder (132) verbunden ist bzw. sind, oder
durch die ein Anschluss der Druckfeder (132) hindurchgreift, um mit der Gegenplatte (142) und/oder dem Elektromagnet (141) zusammenzuwirken oder mit der Gegenplatte (142) und/oder dem Elektromagnet (141) verbunden ist bzw. sind.

## Claims

1. Locking device (1) for a door (3) and/or a window, having a housing (16) formed as a counter strike box, having a bolt receiving space (11), in which a bolt (21) of a lock (2) engages for the locking of a leaf (31) of the door (3) and/or of the window,
and having a bolt ejector (12) which is movable in a driven manner by a drive device (13) between a first position and a second position,
wherein the bolt ejector (12) enables an engagement of a bolt (21) of a lock (2) in the bolt receiving space (11) in the first position, and the bolt ejector (12) prevents an engagement of the bolt (21) of a lock (2) in the bolt receiving space (11) in the second position, and
wherein the bolt ejector (12) displaces a bolt (21) of a lock (2) out of the bolt receiving space (11) when moving from the first position to the second position, and wherein the drive device (13) has an actuator (131, 131l) actuated by external energy and a mechanical energy storage device (132, 132z) that can be charged by the actuator (131, 131l),
**characterised in that**
the drive device (13) has a switchable holding element (14) for holding and/or fixing the energy storage device (132, 132l) in its charged position.

2. Locking device according to claim 1,
having a fire detector (5) and/or a smoke detector, in order to trigger a fire alarm or smoke alarm in case of fire and/or in case of smoke,
**characterised in that**
the drive device (13) is connected to the fire detector (5) and/or the smoke detector and is formed in such a way that the drive device (13) releases the switchable holding element (14) when a fire alarm and/or smoke alarm is triggered and moves the bolt ejector (12) into the first position by discharging the energy storage device.

3. Locking device according to claim 1,
having an emergency button (61) and/or an RWS-terminal (6) for triggering a panic alarm and/or unlocking the leaf (31),
**characterised in that**
the drive device (13) is connected to the emergency button (61) and/or the RWS-terminal (6) and is formed in such a way that the drive device (13) releases the switchable holding element (14) when the emergency button (61) is actuated and/or a panic alarm is triggered and moves the bolt ejector (12) into the second position by discharging the energy storage device.

4. Locking device according to one of the preceding claims,
**characterised in that**
the energy storage device is formed as a spring mechanism, and the actuator (131, 131l) actuated by external energy and/or an output of the actuator actuated by external energy is connected to the spring mechanism (132, 132z) in a such way that it charges the spring mechanism (132, 132z) when moving the bolt ejector (12) from the first position into the second position, and it is preferably provided that the spring mechanism (132, 132z) is connected to the actuator in such a way that it supports the actuator (131, 131l) when moving the bolt ejector (12) from the second position into the first position and thereby at least partially discharges.

5. Locking device according to claim 4,
**characterised in that**
the switchable holding element (14) holds and/or fixes the spring mechanism (132, 132z) in its charged position, while only the actuator (131, 131l) moves the bolt ejector (12) from the second position into the first position, and/or only the spring mechanism (132, 132z) and/or an output of the spring mechanism (132, 132z) moves the bolt ejector (12) after release of the switchable holding element (14) from the second position into the first position.

6. Locking device according to one of claims 1 to 3,
**characterised in that**
the energy storage device is formed as a spring mechanism, and the actuator (131, 131l) and/or an output of the actuator is connected to the spring mechanism (132, 132z) in a way such that that it charges the spring mechanism (132, 132z) when moving the bolt ejector (12) from the second position into the first position, wherein it is preferably provided that the spring mechanism (132, 132z) is connected to the actuator in such a way that it supports the actuator (131, 131l) during the movement of the bolt ejector (12) from the first position into the second position and thereby at least partially discharges.

7. Locking device according to claim 6,
**characterised in that**
the holding element (14) holds and/or fixes the spring mechanism (132, 132z) in a charged position, while only the actuator (131, 131l) and/or an output of the actuator moves the bolt ejector (12) from the first position into the second position, and/or, after release of the holding element (14), only the spring mechanism (132, 132z) and/or an output of the spring mechanism moves the bolt ejector (12) from the first position into the second position.

8. Locking device according to one of the preceding claims,
**characterised in that**
the drive device (13) is connected to the bolt ejector (12) via self-locking transmission (133), in particular the actuator (131) and/or the spring mechanism (132) is or are connected to the bolt ejector (12) via self-locking transmission (133).

9. Locking device according to one of the preceding claims,
**characterised in that**
the actuator is formed either as an electric solenoid, or the actuator is formed as an electric motor, in particular as an electric motor with rotary output (131), which turns a spindle (133s) with an external thread, on which a spindle nut (141, 141v) cooperating with the bolt ejector (12) is guided to be linearly shiftable.

10. Locking device according to claim 9,
**characterised in that**
the spring mechanism has a spring formed as a torsion spring, which is connected to the rotary output of the motor (131) or the spindle (133s) on one side and to a stop fixed to the housing on the other side, wherein it is preferably provided that the switchable holding element (14) blocks and/or releases a rotation of the spindle (133s).

11. Locking device according to one of the preceding claims,
**characterised in that**
the switchable holding element (14) is formed as an electric magnet, in particular a clamping magnet having a coil (141) which can be supplied with power and a counter plate (142).

12. Locking device according to one of claims 9 to 11,
**characterised in that**
the spindle nut (141, 141v) has two parts, which are selectively separable from each other and/or connectable to each other, wherein a first part of the spindle nut (141, 141v) is formed as an electric clamping magnet (141) and the second part is formed as a counter plate (142) cooperating with the magnet (141), and it is preferably provided that the counter plate (142) is connected to the bolt ejector (12) directly or via a transmission.

13. Locking device according to one of claims 9 to 12,
**characterised in that**
the counter plate (142) can be moved in the axial direction of the spindle independently of the first part of the spindle nut (133m) when the holding element (14) is switched off.

14. Locking device according to one of claims 9 to 13,
**characterised in that**
a spring of the spring mechanism is formed as a tension- or compression spring (132, 132z) and is arranged between a stop fixed to the housing and the counter plate (142), or
a spring of the spring mechanism is formed as a compression spring (132) and is arranged between the clamping magnet (141) and the counter plate (142).

15. Locking device according to claim 14,
**characterised in that**
the threaded spindle (133s) has a receiving space on its inside, which is at least partially enclosed by an outer wall of the threaded spindle (133s), and the compression spring (132) is arranged in this receiving space, wherein it is preferably provided that the threaded spindle (133s) has one or more recesses in its outer wall in the region of the receiving space, through which recesses a part of the counter plate (142) and/or a part of the electromagnet (141) engage, in order to cooperate with the compression spring (132), or is or are connected to the compression spring (132), or through which recesses a connection of the compression spring (132) engages, in order to cooperate with the counter plate (142) and/or with the electromagnet (141), or is or are connected to the counter plate (142) and/or the electromagnet (141).

## Revendications

1. Dispositif de verrouillage (1) pour une porte (3) et/ou une fenêtre, avec un boîtier (16) conçu comme un contre-boîtier de serrure, avec un espace de logement de verrou (11), dans lequel un verrou (21) d'une serrure (2) s'emboîte pour le verrouillage d'un battant (31) de la porte (3) et/ou de la fenêtre,
et avec un éjecteur de verrou (12) qui peut être déplacé par un dispositif d'entraînement (13) entre une première position et une deuxième position,
dans lequel l'éjecteur de verrou (12) permet, dans la première position, un emboîtement d'un verrou (21) d'une serrure (2) dans l'espace de logement de verrou (11) et l'éjecteur de verrou (12) empêchant, dans la deuxième position, un emboîtement du verrou (21) d'une serrure (2) dans l'espace de logement de verrou (11) et
dans lequel l'éjecteur de verrou (12) pousse, lors du déplacement de la première position vers la deuxième position, un verrou (21) d'une serrure (2) hors de l'espace de logement de verrou (11) et
dans lequel le dispositif d'entraînement (13) comprend un actionneur (131, 131l) actionné par une énergie extérieure et un accumulateur d'énergie mécanique (132, 132z) pouvant être chargé par l'actionneur (131, 131l),
**caractérisé en ce que**
le dispositif d'entraînement (13) comprend un élément de maintien commutable (14) pour le maintien et/ou la fixation de l'accumulateur d'énergie (132, 132l) dans sa position chargée.

2. Dispositif de verrouillage selon la revendication 1,
avec un détecteur de flammes (5) et un détecteur de fumées, afin de déclencher, en cas d'incendie et/ou lors de l'apparition de fumée, une alarme anti-incendie ou une alarme anti-fumée,
**caractérisé en ce que**
le dispositif d'entraînement (13) est relié avec le détecteur de flammes (5) et/ou le détecteur de fumées et conçu de façon à ce que le dispositif d'entraînement (13) détache, lors du déclenchement d'une alarme anti-incendie et/ou d'une alarme anti-fumée, l'élément de maintien commutable (14) et déplace l'éjecteur de verrou (12) grâce à la décharge de l'accumulateur d'énergie vers la première position.

3. Dispositif de verrouillage selon la revendication 1,
avec une touche d'urgence (61) et/ou un terminal RWS (6) pour le déclenchement d'une alarme anti-panique et/ou le déverrouillage du battant (31),
**caractérisé en ce que**
le dispositif d'entraînement (13) est relié avec la touche d'urgence (61) et/ou le terminal RWS (6) et conçu de façon à ce que le dispositif d'entraînement (13) détache, lors de l'actionnement de la touche d'urgence (61) et/ou du déclenchement d'une alarme anti-panique, l'élément de maintien commutable (14) et déplace l'éjecteur de verrou (12) grâce à la décharge de l'accumulateur d'énergie vers la deuxième position.

4. Dispositif de verrouillage selon l'une des revendications précédentes,
**caractérisé en ce que**
l'accumulateur d'énergie est conçu comme un accumulateur à ressort et l'actionneur (131, 131l) actionné par une énergie extérieure et/ou une sortie de l'actionneur actionné par une énergie extérieure est reliée avec l'accumulateur à ressort (132, 132z) de façon à ce qu'il charge l'accumulateur à ressort (132, 132z) lors du déplacement de l'éjecteur de verrou (12) de la première position vers la deuxième position, et de préférence il est prévu que l'accumulateur à ressort (132, 132z) soit relié avec l'actionneur de façon à ce que, lors du déplacement de l'éjecteur de verrou (12) de la deuxième position vers la première position, il soutienne l'actionneur (131, 131l) et se décharge alors au moins partiellement.

5. Dispositif de verrouillage selon la revendication 4,
**caractérisé en ce que**
l'élément de maintien commutable (14) maintient et/ou fixe l'accumulateur à ressort (132, 132z) dans sa position chargée, tandis que seul l'actionneur (131, 131l) déplace l'éjecteur de verrou (12) de la deuxième position vers la première position et/ou **en ce que** seul l'accumulateur à ressort (132, 132z) et/ou une sortie de l'accumulateur à ressort (132, 132z) déplace l'éjecteur de verrou (12) après le détachement de l'élément de maintien commutable (14) de la deuxième position vers la première position.

6. Dispositif de verrouillage selon l'une des revendications 1 à 3,
**caractérisé en ce que**
l'accumulateur d'énergie est conçu comme un accumulateur à ressort et l'actionneur (131, 131l) et/ou une sortie de l'actionneur est relié avec l'accumulateur à ressort (132, 132z) de façon à ce qu'il charge l'accumulateur à ressort (132, 132z) lors du déplacement de l'éjecteur de verrou (12) de la deuxième position vers la première position, de préférence il est prévu que l'accumulateur à ressort (132, 132z) soit relié avec l'actionneur de façon à ce qu'il soutienne l'actionneur (131), 131l) lors du déplacement de l'éjecteur de verrou (12) de la première position vers la deuxième position et se décharge alors au moins partiellement.

7. Dispositif de verrouillage selon la revendication 6,
**caractérisé en ce que**
l'élément de maintien (14) maintient et/ou fixe l'accumulateur à ressort (132, 132z) en position chargée, tandis que seul l'actionneur (131, 131l) et/ou une sortie de l'actionneur déplace l'éjecteur de verrou (12) de la première position vers la deuxième position et/ou **en ce que**, après le détachement de l'élément de maintien (14), seul l'accumulateur à ressort (132, 132z) et/ou une sortie de l'accumulateur à ressort déplace l'éjecteur de verrou (12) de la première position vers la deuxième position.

8. Dispositif de verrouillage selon l'une des revendications précédentes,
**caractérisé en ce que**
le dispositif d'entraînement (13) est relié avec l'éjecteur de verrou (12) par l'intermédiaire d'une transmission auto-bloquante (133), plus particulièrement **en ce que** l'actionneur (131) et/ou l'accumulateur à ressort (132) est relié avec l'éjecteur de verrou (12) par l'intermédiaire d'une transmission auto-bloquante (133).

9. Dispositif de verrouillage selon l'une des revendications précédentes,
**caractérisé en ce que**
l'actionneur est conçu soit comme un aimant de levage électrique soit l'actionneur est conçu comme un moteur électrique, plus particulièrement comme un moteur électrique à sortie rotative (131), qui fait tourner une broche (133s) avec un filetage externe, sur lequel un écrou de broche (141, 141v), interagissant avec l'éjecteur de verrou (12), est guidé de manière mobile linéairement.

10. Dispositif de verrouillage selon la revendication 9,
**caractérisé en ce que**
l'accumulateur à ressort comprend un ressort conçu comme un ressort de torsion qui est relié d'une part avec la sortie rotative du moteur (131) ou la broche (133s) et d'autre part avec une butée solidaire du boîtier, de préférence il est prévu que l'élément de maintien commutable (14) bloque et/ou libère une rotation de la broche (133s).

11. Dispositif de verrouillage selon l'une des revendications précédentes,
**caractérisé en ce que**
l'élément de maintien commutable (14) est conçu comme un aimant électrique, plus particulièrement un aimant de retenue avec une bobine pouvant être alimentée en courant (141) et une contre-plaque (142).

12. Dispositif de verrouillage selon l'une des revendications 9 à 11,
**caractérisé en ce que**
l'écrou de broche (141, 141v) comprend deux parties, qui peuvent, au choix, être séparées et/ou reliées entre elles, une première partie de l'écrou de broche (141, 141v) étant conçue comme un aimant de retenue électrique (141) et la deuxième partie étant conçue comme une contre-plaque (142) interagissant avec l'aimant (141) et de préférence il est prévu que la contre-plaque (142) soit reliée avec l'éjecteur de verrou (12) directement ou par l'intermédiaire d'une transmission.

13. Dispositif de verrouillage selon l'une des revendications 9 à 12,
**caractérisé en ce que**
la contre-plaque (142) peut être déplacée, lorsque l'élément de maintien (14) est désactivé, indépendamment de la première partie de l'écrou de broche (133m), dans la direction axiale de la broche.

14. Dispositif de verrouillage selon l'une des revendications 9 à 13,
**caractérisé en ce que**
un ressort de l'accumulateur à ressort est conçu comme un ressort de traction ou de compression (132, 132z) et est disposé entre une butée solidaire du boîtier et la contre-plaque (142) ou **en ce que**
un ressort de l'accumulateur à ressort est conçu comme un ressort de compression (132) et est disposé entre l'aimant de retenue (141) et la contre-plaque (142).

15. Dispositif de verrouillage selon la revendication 14,
**caractérisé en ce que**
la broche filetée (133s) comprend, à l'intérieur, un espace de logement, qui est entouré au moins partiellement par une paroi externe de la broche filetée (133s) et le ressort de compression (132) est disposé dans cet espace de logement, de préférence il est prévu que la broche filetée (133s) comprenne, au niveau de l'espace de logement, un ou plusieurs évidements dans sa paroi externe, à travers lesquels passent une partie de la contre-plaque (142) et/ou une partie de l'électro-aimant (141), afin d'interagir avec le ressort de compression (132) ou est ou sont relié(s) avec le ressort de compression (132) ou à travers lesquels passe un raccordement du ressort de compression (132) afin d'interagir avec la contre-plaque (142) et/ou l'électro-aimant (141) ou es ou sont relié(s) avec la contreplaque (142) et/ou l'électro-aimant (141).
